# EUROPÄISCHE PATENTSCHRIFT

(11) **EP 0 235 824 B1**
(45) Veröffentlichungstag und Bekanntmachung des Hinweises auf die Patenterteilung: **16.01.1991**
(21) Anmeldenummer: 87103192.8
(22) Anmeldetag: 06.03.1987
(51) Int. Cl.: E05F 1/12, B65F 3/00

(54) **Container, vorzugsweise zur Aufnahme von Müll**
Refuse receptacle
Récipient à ordures

(30) Priorität: 07.03.1986 DE 3607601
(43) Veröffentlichungstag der Anmeldung: 09.09.1987
(73) Patentinhaber: EDELHOFF POLYTECHNIK GMBH & CO., D-58640 Iserlohn (DE)
(72) Erfinder: Edelhoff, Gustav-Dieter, D-5860 Iserlohn (DE)
(74) Vertreter: Gossel, Hans K., Dipl.-Ing.

(56) Entgegenhaltungen:
- EP-A- 0 163 859
- DE-B- 1 127 247
- FR-A- 987 028
- FR-A- 1 185 442
- FR-A- 1 287 925
- FR-A- 2 214 317
- US-A- 3 815 950

## Beschreibung

Die Erfindung betrifft einen Container, vorzugsweise zur Aufnahme von Müll, mit einer mit einer Verschlußeinrichtung versehenen, sich etwa über die untere Hälfte von dessen Stirnseite erstrekkenden Einfüllöffnung.

Aus der europäischen Patentveröffentlichung Nr. 163 859 ist ein motorgetriebenes Müllsammelfahrzeug bekannt, das mit einem als Wechselbehälter ausgebildeten und durch lösbare Kupplungen mit dem Chassis verriegelten Container der eingangs angegebenen Art zur Aufnahme des Mülls und mit einer mit diesem fest verbundenen Schütteinheit und mit einer Förder- und Preßeinrichtung zum Transportieren des in die Einschüttöffnung der Schütteinheit entleerten Mülls in den Container durch dessen Einfüllöffnung versehen ist. Bei diesem bekannten Müllsammelfahrzeug ist die Öffnung des Containers durch einen Schieber verschließbar, der durch eine mit entsprechenden Klinken bzw. Ankuppeleinrichtungen versehene Druckmittel-Kolben-Zylindereinheit bewegbar ist, die Teil der Schütteinheit ist. Der bekannte Schieberverschluß kann verkanten oder sich durch in den Führungen des Schiebers festsetzende Gegenstände verklemmen. Darüberhinaus muß der Schieber durch einen Hydraulikzylinder über eine relativ lange Strecke bewegt werden, wobei zusätzlich auch die Einrichtungen zum Ankuppeln des Schiebers an den Hydraulikzylinder bzw. dessen Kolbenstange aufwendig sind.

Container der eingangs angegebenen Art werden üblicherweise auch frei zugänglich auf Plätzen oder anderen Stellflächen abgesetzt, so daß sie vor einem unbefugten Öffnen geschützt werden müssen.

Aufgabe der Erfindung ist es daher, einen Container der eingangs angegebenen Art zu schaffen, dessen die Einfüllöffnung verschließende Verschlußeinrichtung von unbefugten Personen grundsätzlich nicht bei bestimmungsgemäßem Gebrauch hingegen aber leicht und einfach zu öffnen ist. Wird der Container als Wechselbehälter für ein Müllsammelfahrzeug verwendet, soll sich insbesondere dessen Verschluß bei auf dem Chassis verriegeltem Container leicht und problemlos öffnen und schließen lassen.

Erfindungsgemäß wird diese Aufgabe bei einem Container der gattungsgemäßen Art dadurch gelöst, daß der Container mit einer etwa rechteckigen Verschlußklappe für die Einfüllöffnung versehen ist, die an einem Randbereich an einer Schwenkwelle befestigt oder mit seitlichen Wellenzapfen versehen ist, die in Schwenklagern, die sich im Bereich der Längsmittelebene des Containers an dessen Seitenwandungen oder Stirnrahmen befinden, gelagert sind, daß die Schwenkwelle in einem Endbereich oder ein Wellenzapfen mit einem radialen Hebel verschweißt ist, an dessen Ende ein federbelasteter Bolzen angelenkt ist, dessen anderes Ende in einer Öse o. dgl. geführt ist, die oberhalb der Schwenkwelle oder des Wellenzapfens an der Seitenwandung des Containers oder an dem Stirnrahmen befestigt ist, daß der Bolzen über den Hebel mit der Kraft der diesen beaufschlagenden Feder die Klappe in ihrer Verschlußstellung oder in ihrer an die obere Stirnwandung des Containers angeklappten Öffnungsstellung hält, daß der Hebel beim Verschwenken der Klappe zwischen ihren beiden Stel- lungen eine obere Totpunktstellung durchläuft und daß die Welle oder einer der Zapfen mit einem diese zwischen den beiden Klappenstellungen verdrehenden Antrieb versehen ist.

Wird der Container als Wechselbehälter eines Müllsammelfahrzeugs eingesetzt, läßt sich bei eingefahrener Preßeinrichtung die Klappe durch den Preß- und Einfüllraum der Schütteinheit problemlos um 180° zwischen der Verschluß- und Öffnungsstellung verschwenken. Der Bolzen sichert unter der Kraft der diesen belastenden Feder jeweils die Öffnungs- oder Verschlußstellung. Die Kraft dieser Feder wird zweckmäßigerweise so bemessen, daß unbefugte Personen ohne Hilfsmittel die Klappe eines abgestellten Containers nicht öffnen können. Die Welle oder der Wellenzapfen sind derart ausgestaltet, daß diese bei mit dem Chassis verriegeltem Container automatisch in kuppelnden Eingriff mit der Antriebseinheit kommen, so daß sich die Klappe des Containers nach dessen Aufsatteln auf das Müllsammelfahrzeug ohne zusätzliche Handgriffe öffnen und schließen läßt. Der die Schwenkwelle über den Hebel betätigende Bolzen kann oberhalb, aber auch unterhalb der Schwenkwelle angeordnet sein.

Zweckmäßigerweise ist die Öse o. dgl. durch die Bohrung in einer Stützplatte gebildet, wobei der Bolzen eine Druckfeder durchsetzt, die sich einerseits auf der Stützplatte und andererseits auf einer Ringscheibe abstützt, die oberhalb der gelenkigen Verbindung mit dem Hebel auf den Bolzen aufgeschweißt ist.

Nach einer besonders vorteilhaften Ausgestaltung ist bei einem Müllsammelfahrzeug mit als Wechselbehältern ausgebildeten Containern der eingangs angegebenen Art vorgesehen, daß auf die dem Hebel gegenüberliegende Seite der Schwenkwelle oder dem anderen Wellenzapfen endseitig ein Zahnrad aufgekeilt ist, das sich im auf dem Chassis verriegelten Zustand des Containers mit einer Zahnstange im Eingriff befindet, die in einer an der Schütteinheit oder an einem mit dem Chassis verbundenen Teil befestigten Führung etwa tangential zu dem Zahnrad geführt und durch eine hydraulische Kolben-Zylinder- Einheit hin- und herbeweglich angetrieben ist. Die Zahnstange und das Zahnrad sind in ihrer relativen Lage zueinander derart angeordnet, daß sie bei dem Aufsatteln des Containers miteinander in Eingriff gelangen.

Statt mit einer Zahnstange kann sich das Zahnrad auch mit einer Laschenkette im Eingriff befinden, die von einer deren Ausbrechen verhindernden Führung eingefaßt ist. Durch eine derartige Laschenkette läßt sich die Konstruktion noch weiter verbilligen.

Ein Ausführungsbeispiel der Erfindung wird nachstehend anhand der Zeichnung näher erläutert. In dieser zeigt
Fig. 1 eine Draufsicht auf die Vorderseite des Containers mit in die Öffnungsstellung geschwenkter Verschlußklappe,
Fig. 2 Seitenansichten der Vorderseite des Containers und der Rückseite der Schütteinheit mit der durch einen Hydraulikzylinder hin- und herbeweglich angetriebenen Laschenkette und
Fig. 3 eine vergrößerte Darstellung des eingekreisten Teils in Fig. 2, die den die Schwenkwelle in der Öffnungsstellung und der Verschlußstellung sichernden federbelasteten Bolzen zeigt.

Der Container 1 ist an seiner mit der Einfüllöffnung 7 versehenen Vorderseite durch einen umlaufenden, aus Trägern oder profilierten Blechen bestehenden Stirnrahmen 2 ausgesteift. Die seitlichen vertikalen Holme dieses Stirnrahmens sind mit einem diesen aussteifenden Querträger 3 verschweißt. Dieser Querträger 3 bildet gleichzeitig die obere Begrenzung der Einfüllöffnung 7. Seitliche Lager 4, 5, in denen die Schwenkwelle 6 gelagert ist, sind mit den Enden des Trägers 3 oder den Seitenholmen des Stirnrahmens 2 verbunden. Auf die Schwenkwelle 6 ist die Verschlußklappe 8 längs eines Randes aufgeschweißt. In den Fig. 1 und 2 befindet sich die Verschlußklappe 8 in ihrer Öffnungsstellung. Die Schließstellung 8' der Verschlußklappe ist durch strichpunktierte Linien angedeutet worden.

In dem in Fig. 1 gezeigten linken Endbereich der Schwenkwelle 6 ist auf diese der radiale Betätigungshebel 9 aufgeschweißt. In fluchtenden Bohrungen des gegabelten freien Endes des Betätigungshebels 9 ist ein Lagerbolzen 10 gehaltert, auf dem ein mit dem Bolzen 11 verschweißtes Lagerauge gelagert ist. Der Bolzen 11 durchsetzt eine Bohrung einer waagerechten Stützplatte 12, die mit dem linken Seitenholm des Stirnrahmens 2 verschweißt sind. Zur Aussteifung der Stützplatte 12 sind eingeschweißte Winkelstücke 13 vorgesehen. Der Bolzen 11 durchsetzt eine gewendelte Druckfeder 14, die sich mit ihrem oberen Ende über eine zwischengelegte Scheibe auf dem Rand der Bohrung der Stützplatte 12 abstützt. Das untere Ende der Druckfeder 12 ist auf einer Ringscheibe 15 abgestützt, die mit dem unteren Bereich des Bolzens 11 verschweißt ist.

In Fig. 3 ist der Bolzen 11 in vollen Linien in seiner Lage dargestellt, in der er die Verschlußklappe 8 in seiner Öffnungsstellung hält. Die Verschlußstellung 8' der Verschlußklappe 8 ist in den Figuren durch strichpunktierte Linien eingezeichnet. In der Verschlußstellung 8' belastet die Druckfeder 14 den Betätigungshebel 9 in einer um 180° geschwenkten Stellung, nachdem der Gelenkbolzen 10 eine obere Totpunktstellung durchwandert hat.

An einem seitlichen Rahmenteil 18 der Schütteinheit ist ein Hydraulikzylinder 19 befestigt, dessen Kolbenstange mit einer Laschenkette 20 verbunden ist, die ausbruchsicher in einer mit dem Rahmenteil 18 verbundenen Führung 21 geführt ist.

Auf das das in Fig. 1 rechte Lager 5 überragende Ende der Schwenkwelle 6 ist ein Zahnrad 22 aufgekeilt. Dieses Zahnrad kommt mit den Bolzen der Laschenkette 20 in Eingriff, wenn der Container auf das Chassis aufgesetzt und mit diesem verriegelt wird. In Fig. 2 sind durch den Doppelpfeil A die Bewegungsrichtungen des Containers relativ zu dem Rahmenteil 18 angedeutet, durch die das Zahnrad 22 in und außer Antriebsverbindung mit der Laschenkette 20 gebracht wird.

## Patentansprüche

1. Container, vorzugsweise zur Aufnahme von Müll, mit einer mit einer Verschlußeinrichtung versehenen, sich über die untere Hälfte von dessen Stirnseite erstreckenden Einfüllöffnung,
dadurch gekennzeichnet,
daß der Container (1) mit einer etwa rechteckigen Verschlußklappe für die Einfüllöffnung (7) versehen ist, die an einem Randbereich an einer Schwenkwelle (6) befestigt oder mit seitlichen Wellenzapfen versehen ist, die in Schwenklagern (4, 5), die sich im Bereich der Längsmittelebene des Containers an dessen Seitenwandungen oder Stirnrahmen (2) befinden, gelagert sind,
daß die Schwenkwelle (6) in einem Endbereich oder ein Wellenzapfen mit einem radialen Hebel (9) verschweißt ist, an dessen Ende ein federbelasteter Bolzen (11) angelenkt ist, dessen anderes Ende in einer Öse oder dgl. geführt ist, die oberhalb oder unterhalb der Schwenkwelle (6) oder des Wellenzapfens an der Seitenwandung des Containers oder dem Stirnrahmen (2) befestigt ist,
daß der Bolzen (11) über den Hebel (9) mit der Kraft der diesen beaufschlagenen Feder (14) die Klappe (8) in ihrer Verschlußstellung oder in ihrer an die obere Stirnwandung des Containers (1) angeklappten Öffnungsstellung hält,
daß der Hebel (9) beim Verschwenken der Klappe (8) zwischen ihren beiden Stellungen eine Totpunktstellung durchläuft und
daß die Welle (6) oder einer der Zapfen mit einem diese zwischen den beiden Klappenstellungen verdrehenden Antrieb (19 bis 22) versehen ist.

2. Container nach Anspruch 1, dadurch gekennzeichnet, daß die Öse o. dgl. durch die Bohrung in einer Stützplatte (12) gebildet ist und der Bolzen (11) eine Druckfeder (14) durchsetzt, die sich einerseits auf der Stützplatte (12) und andererseits auf einer Ringscheibe (15) abstützt, die oberhalb der gelenkigen Verbindung (10) mit dem Hebel (9) auf den Bolzen (11) aufgeschweißt ist.

3. Motorgetriebenes Müllsammelfahrzeug mit einem als Wechselbehälter ausgebildeten und durch lösbare Kupplungseinrichtungen mit dessen Chassis verriegelten Container nach Anspruch 1,
mit einer mit diesem fest verbundenen Schütteinheit und
mit einer Förder- und Preßeinrichtung zum Transportieren des in die Einschüttöffnung der Schütteinheit entleerten Mülls in den Container durch dessen Einfüllöffnung, dadurch gekennzeichnet,
daß auf die dem Hebel (9) gegenüberliegende Seite der Schwenkwelle (6) oder dem anderen Wellenzapfen endseitig ein Zahnrad (22) aufgekeilt ist, das sich im auf dem Chassis verriegelten Zustand des Containers (1) mit einer Zahnstange im Eingriff befindet, die in einer an der Schütteinheit oder an einem mit dem Chassis verbundenen Teil befestigten Führung (21) etwa tangential zudem Zahnrad (22) geführt und durch eine hydraulische Kolben-Zylinder-Einheit (19) hin-und herbeweglich angetrieben ist.

4. Müllsammelfahrzeug nach Anspruch 3, dadurch gekennzeichnet, daß sich das Zahnrad (22) mit einer Laschenkette (20) im Eingriff befindet, die von einer deren Auslenken verhindernden Führung (21) eingefaßt ist.

## Revendications

1. Récipient, de préférence pour recevoir des ordures, avec un orifice de remplissage s'étendant sur la moitié inférieure de la partie frontale et muni d'un dispositif de fermeture,
caractérisé en ce que le récipient (1) est muni d'une trappe obturatrice à peu près rectangulaire pour l'orifice de remplissage (7), qui est fixée dans la zone d'un bord, à un arbre pivotant (6) ou qui est munie de pivots latéraux; qui sont situés dans des paliers articulés (4, 5) logés dans la zone du plan médian longitudinal du récipient, sur les parois latérales de celui-ci ou sur son bâti frontal,
en ce que l'arbre pivotant (6), ou un pivot latéral, est soudé à une extrémité avec un levier radial (9), à l'extrémité duquel s'articule un boulon à ressort (11), dont l'autre extrémité est amenée dans un oeil ou autre, qui, au-dessus ou au-dessous de l'arbre pivotant (6) ou du pivot, est fixé à la paroi latérale du récipient ou au bâti frontal (2),
en ce que le boulon (11) maintient, par l'intermédiaire du levier (9) avec la force de ressort qui lui est appliquée, la trappe (8) en position de fermeture ou en position d'ouverture, la trappe se trouvant alors à la partie supérieure frontale du récipient (1),
en ce que le levier (9) passe, lors du pivotement de la trappe (8) entre ses deux positions, par une position au point mort et
en ce que l'arbre (6) ou l'un des pivots est muni d'une commande (19 à 22) permettant le pivotement entre les deux positions de la trappe.

2. Récipient conformément à la revendication 1, caractérisé en ce que l'oeil, ou autre, est formé par l'alésage dans une plaque support (12) et que le boulon (11) traverse un ressort de compression (14), qui s'appuie d'un côté sur la plaque support (12) et de l'autre côté sur une plaque annulaire (15) qui est soudée, au-dessus de l'assemblage articulé (10) avec le levier (9), sur le boulon (11).

3. Véhicule motorisé pour le ramassage des ordures avec un récipient, conformément à la revendication 1, conçu comme récipient interchangeable et verrouillé sur son châssis à l'aide de dispositifs d'accouplement mobiles,
avec un dispositif de déversement qui lui est fermement fixé et
avec une installation de transport et de compression pour convoyer les ordures déversées dans l'ouverture d'alimentation du dispositif de déversement jusqu'au récipient par l'intermédiaire de son orifice de remplissage
caractérisé en ce que sur le côté, en face du levier (9), de l'arbre pivotant (6), ou du côté extrême de l'autre pivot, une roue dentée (22) est clavetée, qui est en prise avec une crémaillère, en position verrouillée du récipient (1) sur le châssis, cette crémaillère étant amenée à la roue dentée de façon pratiquement tangentielle, dans un guidage fixé au dispositif de déversement ou à un élément lié au châssis et son mouvement de va-et-vient étant commandé par un dispositif piston-cylindre hydraulique (19).

4. Véhicule de ramassage des ordures conformément à la revendication 3 caractérisé en ce que la roue dentée (22) est en prise avec une chaîne à maillons (20), qui est entourée par un guidage (21) qui la maintient dans la bonne position.

## Claims

1. A container, preferably for the collection of refuse, with an intake opening provided with a closing device, extending over approximately the bottom half from its front side,
characterized in that
the container (1) is provided with an approximately rectangular closing flap for the intake opening (7) mounted in an edge zone on a pivoting shaft (6) or provided with lateral journals, mounted in swivel bearings (4, 5) located in the region of the longitudinal median plane of the container on its side walls or front frame (2),
in that the pivoting shaft (6) in an end zone, or a journal, are welded to a radial lever (9), a spring loaded pin (11) being articulated to one end of the lever whose other end is guided in an eye or similar, mounted above or below the pivoting shaft (8) or the journal on the side wall of the container or the front frame (2),
in that the pin (11) is holding the flap (8) in its closing position, or in its open position tilted onto the upper front wall of the container (1), via the lever (9) by the force of the spring (14) loading the lever,
in that the lever (9) passes through a dead centre position as the flap (8) is tilted between its two positions, and
in that the shaft (6) or one of the journals is provided with a drive (19 to 22) rotating them between the two positions of the flap.

2. A container according to Claim 1, characterized in that the eye or similar is formed by the bore in a supporting plate (12) and in that the pin (11) passes through a compression spring (14) that bears at one side on the supporting plate (12) and at the other side, on an annular disc (15) welded to the pin (11) above the articulation (10) with the lever (9).

3. A motor driven refuse collection vehicle with a container according to Claim 1, designed as an exchangeable container and locked by detachable coupling units to its frame,
with a dumping unit rigidly connected to the container and
with a conveyance and compression appliance for carrying the refuse discharged into the intake opening of the dumping unit into the container through its intake opening,
characterized in that
a gear wheel (22) is keyed at one side of the pivoting shaft (6) at the other side to the lever (9), which gearwheel meshes, when the container (1) is locked on the chassis, with a gear rack carried approximately tangentially to the gear wheel (22) in a guideway (21) fixed to the dumping unit or to a member joined to the chassis and which rack is driven in a reciprocating motion by means of a hydraulic piston cylinder unit (19).

4. A refuse collection vehicle according to Claim 3, characterized in that the gear wheel (22) meshes with a sprocket chain (20) enclosed in a guideway (21) preventing its deflection.
